# EUROPÄISCHE PATENTSCHRIFT

(11) **EP 3 261 755 B1**
(45) Veröffentlichungstag und Bekanntmachung des Hinweises auf die Patenterteilung: **15.05.2019**
(21) Anmeldenummer: 16705938.5
(22) Anmeldetag: 22.02.2016
(51) Int. Cl.: B01F 7/00

(54) **RÜHRORGANVORRICHTUNG, RÜHRWERK UND POX-AUTOKLAV**
STIRRING DEVICE, STIRRER AND POX-AUTOCLAVE
SYSTÈME D'ORGANE D'AGITATION, AGITATEUR ET POX-AUTOCLAVE

(30) Priorität: 27.02.2015 DE 102015102888
(43) Veröffentlichungstag der Anmeldung: 03.01.2018
(73) Patentinhaber: EKATO Rühr- und Mischtechnik GmbH, 79650 Schopfheim (DE)
(72) Erfinder: MULTNER, Benjamin, 79664 Wehr (DE); KELLER, Wolfgang, 68510 Sierentz (FR)
(74) Vertreter: Daub, Thomas
(86) Internationale Anmeldenummer: PCT/EP2016/053623
(87) Internationale Veröffentlichungsnummer: WO 2016/135073

(56) Entgegenhaltungen:
- US-A- 5 292 193
- US-A- 5 409 313
- US-A- 5 947 599

## Beschreibung

### Stand der Technik

Die Erfindung betrifft eine Rührorganvorrichtung nach dem Oberbegriff des Anspruchs 1.

Es sind Rührorgane mit mehreren Rührblättern zum Rühren, Mischen, Homogenisieren, Dispergieren und/oder Suspendieren in Medien bekannt.

Aus der US 5,409,313 A, der US 5,947,599 A sowie der US 5,292,193 A sind jeweils Rührorgane mit einem Rührblattträger sowie mehreren mit dem Rührblattträger verbundenen Rührblättern bekannt, wobei die Rührblätter zumindest im Wesentlichen aus einem keramischen Werkstoff bestehen können.

Die Aufgabe der Erfindung besteht insbesondere darin, eine Rührorganvorrichtung mit verbesserten Eigenschaften hinsichtlich eines Rührblattmaterials bereitzustellen. Die Aufgabe wird durch die Merkmale des Patentanspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Rührorganvorrichtung mit wenigstens einem zumindest im Wesentlichen metallischen Rührblattträger und einer Mehrzahl von Rührblättern, welche mit dem Rührblattträger verbunden sind, wobei die Rührblätter zumindest im Wesentlichen aus einem nichtmetallischen Werkstoff bestehen. Unter einer "Rührorganvorrichtung" soll in diesem Zusammenhang insbesondere zumindest ein Teil und/oder eine Baugruppe, insbesondere eine Unterbaugruppe, eines Rührorgans, insbesondere eines axialfördernden und/oder radialfördernden Rührorgans, verstanden werden. Insbesondere kann die Rührorganvorrichtung auch das gesamte Rührorgan, insbesondere das gesamte axialfördernde und/oder radialfördernde Rührorgan, umfassen. Insbesondere ist das Rührorgan dabei von einem Propeller und/oder Lüfterrad, insbesondere zum Fördern von Luft, verschieden. Unter einem "Rührblattträger" soll in diesem Zusammenhang insbesondere eine Einheit oder ein Element verstanden werden, welcher oder welches zu einer Aufnahme und/oder Anordnung einer Mehrzahl von Rührblättern vorgesehen ist. Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt. Ferner ist der Rührblattträger insbesondere dazu vorgesehen eine Drehbewegung einer Rührwelle insbesondere unmittelbar auf die mit dem Rührblattträger verbundenen Rührblätter zu übertragen. Darunter, dass der Rührblattträger "zumindest im Wesentlichen metallisch" ist, soll in diesem Zusammenhang insbesondere verstanden werden, dass der Rührblattträger wenigstens zu einem Großteil und besonders bevorzugt vollständig aus einer Legierung und/oder einem Metall, insbesondere Edelstahl, Duplexstahl und/oder vorteilhaft Titan, insbesondere Titan mit einem beliebigen Grade, vorzugsweise mit einem Grade von zumindest 2 und maximal 12 besteht. Unter dem Ausdruck "wenigstens zu einem Großteil" soll dabei insbesondere zu zumindest 50 %, vorzugsweise zu zumindest 70 % und besonders bevorzugt zu zumindest 90 % verstanden werden. Ferner kann der Rührblattträger insbesondere zumindest eine Rührorgannabe umfassen, welche insbesondere dazu vorgesehen ist, in zumindest einem Betriebszustand zumindest eine Rührwelle aufzunehmen und/oder an der zumindest einen Rührwelle befestigt zu werden. Die zumindest eine Rührwelle definiert dabei insbesondere die Drehachse. Insbesondere kann die zumindest eine Rührorgannabe zumindest teilweise, vorzugsweise wenigstens zu einem Großteil und besonders bevorzugt vollständig, aus einer Legierung und/oder einem Metall, insbesondere Edelstahl, Duplexstahl und/oder vorteilhaft Titan, bestehen. Vorteilhaft besteht die zumindest eine Rührorgannabe aus demselben Material wie der Rührblattträger. Insbesondere kann die zumindest eine Rührorgannabe insbesondere über eine zusätzliche Befestigungseinheit, wie beispielsweise zumindest einen Flansch, mit der zumindest einen Rührwelle verbunden werden und/oder an der zumindest einen Rührwelle befestigt werden. Darunter, dass die Rührblätter "zumindest im Wesentlichen aus einem nichtmetallischen Werkstoff bestehen" soll in diesem Zusammenhang insbesondere verstanden werden, dass die Rührblätter insbesondere zu zumindest 50 %, vorzugsweise zu zumindest 70 % und besonders bevorzugt zu zumindest 90 % aus einem organischen Werkstoff oder Werkstoffgemisch, beispielsweise einem Kunststoff, und/oder einem nichtmetallischanorganischen Werkstoff oder Werkstoffgemisch, beispielsweise einer Keramik, besteht.

Durch eine derartige Ausgestaltung kann eine Rührorganvorrichtung mit verbesserten Eigenschaften hinsichtlich eines Rührblattmaterials bereitgestellt werden. Insbesondere kann ein bekannter metallischer Rührblattträger vorteilhaft mit auf die jeweilige Anwendung angepassten Rührblättern aus einem nichtmetallischen Material kombiniert werden. Insbesondere kann eine vorteilhaft einfache und/oder kostengünstige Anpassung und/oder Optimierung und/oder Auslegung der Rührorganvorrichtung beispielsweise im Hinblick auf Verschleißeigenschaften, Hygieneeigenschaften, Gewicht und/oder andere materialabhängige Eigenschaften erfolgen.

Der nichtmetallische Werkstoff ist ein keramischer Werkstoff. Unter einem "keramischen Werkstoff" soll in diesem Zusammenhang insbesondere ein anorganisches, nichtmetallisches Material verstanden werden. Insbesondere kann der keramische Werkstoff zumindest teilweise kristallin sein. Insbesondere ist der keramische Werkstoff zumindest weitestgehen frei von insbesondere auf metallischen Bindungen beruhenden, metallischen Eigenschaften, kann jedoch Metallverbindungen, wie beispielsweise Metalloxide und/oder -silikate, umfassen. Vorzugsweise ist der keramische Werkstoff zumindest zu einem Großteil von einer Nichtoxidkeramik, insbesondere Aluminiumnitrid, Borcarbid und/oder vorzugsweise Siliziumnitrid und/oder Siliziumcarbid gebildet. Hierdurch kann eine vorteilhafte Verschleißfestigkeit der Rührblätter und somit eine vorteilhaft lange Standzeit der Rührorganvorrichtung erreicht werden.

Die Rührblätter sind lösbar mit dem Rührblattträger verbunden. Unter "lösbar verbunden" soll in diesem Zusammenhang insbesondere verstanden werden, dass eine mechanische insbesondere kraftschlüssige und/oder formschlüssige Verbindung zwischen den Rührblättern und dem Rührblattträger insbesondere werkzeuglos und/oder mittels eines Montagewerkzeugs beschädigungsfrei und/oder zerstörungsfrei aufhebbar und/oder herstellbar ist. Hierdurch kann eine vorteilhaft einfache und/oder schnelle Austauschbarkeit der Rührblätter, insbesondere im Verschleißfall, ermöglicht werden.

Der Rührblattträger weist zumindest eine Ausnehmung auf, die dazu vorgesehen ist, zumindest eines der Rührblätter wenigstens teilweise aufzunehmen. Insbesondere weist der Rührblattträger einer Mehrzahl von insbesondere identisch zueinander ausgebildeten Ausnehmungen auf, welche jeweils dazu vorgesehen sind, eines der Rührblätter teilweise aufzunehmen. Die Ausnehmungen sind insbesondere in Umfangsrichtung des Rührblattträgers insbesondere äquidistant voneinander beabstandet angeordnet. Hierdurch kann eine vorteilhaft stabile Befestigung der Rührblätter an dem Rührblattträger erfolgen.

Die Ausnehmung weist zumindest einen Teilbereich auf, welcher parallel zu einer Drehachse des Rührblattträgers betrachtet durchgängig ausgebildet ist. Vorzugsweise weisen alle Ausnehmungen jeweils einen Teilbereich auf, welcher parallel zu einer Drehachse des Rührblattträgers betrachtet durchgängig ausgebildet ist. Der zumindest eine Teilbereich ist insbesondere schlitzförmig in den Rührblattträger eingebracht. Ein Verlauf des Teilbereichs entspricht zumindest im Wesentlichen einer Außenkontur des Rührblatts. Hierdurch kann eine vorteilhafte Anordnung der Rührblätter an dem Rührblattträger erreicht werden.

Ferner wird vorgeschlagen, dass der Rührblattträger zumindest ein Trägerelement aufweist, welches zumindest im Wesentlichen scheibenförmig ausgebildet ist. Unter einem "Trägerelement" soll in diesem Zusammenhang insbesondere ein Element verstanden werden, welches dazu vorgesehen ist, die Rührblätter an dem Rührblattträger zu fixieren. Vorzugsweise ist das Trägerelement einstückig mit dem Rührblattträger ausgebildet und/oder zumindest teilweise von dem Rührblattträger selbst gebildet. Insbesondere ist denkbar, dass das Trägerelement einstückig und/oder mehrteilig, insbesondere zweiteilig, vorzugsweise vierteilig, besonders bevorzugt mit identischen Rührorgannabenteilen, ausgebildet ist. Unter "einstückig" soll in diesem Zusammenhang insbesondere zumindest stoffschlüssig verbunden verstanden werden. Der Stoffschluss kann beispielsweise durch einen Klebeprozess, einen Anspritzprozess, einen Schweißprozess, einen Lötprozess und/oder einen anderen, einem Fachmann als sinnvoll erscheinenden Prozess hergestellt werden. Vorteilhaft soll unter einstückig jedoch in einem Stück geformt verstanden werden. Vorzugsweise wird dieses eine Stück aus einem einzelnen Rohling und/oder einem Guss hergestellt. Ferner soll unter einer "zumindest im Wesentlichen scheibenartigen" Ausgestaltung eines Objekts, insbesondere eine Ausgestaltung des Objekts verstanden werden, bei welcher ein minimaler, das Objekt gerade noch umhüllender, insbesondere gedachter Quader eine längste Kante aufweist, die insbesondere mindestens 10-mal bis maximal 25-mal so lang ist wie eine kürzeste Kante des Quaders. Das Trägerelement weist vorzugsweise eine zumindest im Wesentlichen kreisförmige Grundfläche auf. Hierdurch kann eine vorteilhaft einfache Anordnung von Rührblättern an dem Rührblattträger erreicht werden. Ferner kann die Rührorganvorrichtung vorteilhaft einfach und/oder kostengünstig als eine radial fördernde Rührorganvorrichtung ausgebildet werden.

In einer bevorzugten Ausgestaltung der Erfindung wird vorgeschlagen, dass der Rührblattträger zumindest zwei zueinander korrespondierend ausgebildete scheibenförmige Trägerelemente aufweist, welche dazu vorgesehen sind, in einem montierten Zustand die Rührblätter zumindest teilweise in einem Bereich zwischen den Trägerelementen aufzunehmen. Insbesondere sind die zwei Trägerelemente dazu vorgesehen, die Rührblätter in einem montierten Zustand formschlüssig und/oder insbesondere durch eine Klemmkraft kraftschlüssig zu fixieren. Insbesondere sind die Trägerelemente in einem montierten Zustand mittels zumindest einer Verschraubung und vorzugsweise mittels einer Mehrzahl von Verschraubungen miteinander verbunden. Hierdurch kann eine vorteilhaft einfache und/oder sichere Fixierung der Rührblätter erreicht werden.

Des Weiteren wird vorgeschlagen, dass die Rührblätter zumindest ein Schaufelelement und zumindest einen Befestigungsfortsatz aufweisen, welcher einstückig mit dem Schaufelelement verbunden ist. Unter einem "Schaufelelement" soll in diesem Zusammenhang insbesondere ein Element verstanden werden, welches zumindest teilweise eine Wirkfläche eines Rührblatts ausbildet. Unter einem "Befestigungsfortsatz" soll in diesem Zusammenhang insbesondere eine geometrische Einheit und/oder eine, insbesondere geometrische Formgebung verstanden werden, welche insbesondere an zumindest einer Oberfläche und/oder zumindest einem Teilbereich des Schaufelelements angeordnet ist. Unter der Wendung "einstückig" soll in diesem Zusammenhang insbesondere verstanden werden, dass zumindest ein Element des Befestigungsfortsatzes und/oder der Befestigungsfortsatz einstückig mit dem Schaufelelement des Rührblatts ausgebildet ist. Insbesondere ist der Befestigungsfortsatz zur Herstellung einer kraftschlüssigen und/oder formschlüssigen Verbindung mit dem Rührblattträger und insbesondere mit zumindest einem Trägerelement des Rührblattträgers vorgesehen. Hierdurch kann eine Befestigung der Rührblätter vorteilhaft vereinfacht und eine vorteilhaft sichere Verbindung zwischen den Rührblättern und den Rührblattträger erfolgen.

Ferner wird vorgeschlagen, dass der Befestigungsfortsatz zumindest eine Ausnehmung aufweist, welche zu einer Aufnahme zumindest eines Befestigungselements vorgesehen ist. Insbesondere weist der Befestigungsfortsatz eine Mehrzahl von Ausnehmungen auf. Die Ausnehmungen sind insbesondere dazu vorgesehen, beispielsweise eine Schraube oder einen Bolzen aufzunehmen, mittels welcher oder mittels welchem das den Befestigungsfortsatz aufweisenden Rührblatt an dem Rührblattträger und insbesondere an einem Trägerelement des Rührblattträgers fixierbar ist. Hierdurch kann eine vorteilhaft einfache und/oder kostengünstige Befestigung der einzelnen Rührblätter erreicht werden. Ferner kann ein Montageaufwand zum Austausch einzelner Rührblätter vorteilhaft reduziert werden.

Ferner wird vorgeschlagen, dass ein Schaufelelement der Rührblätter zumindest eine Ausnehmung aufweist, welche zu einer Aufnahme zumindest eines Befestigungselements vorgesehen ist. Die Ausnehmungen sind insbesondere dazu vorgesehen, beispielsweise eine Schraube oder einen Bolzen aufzunehmen, mittels welcher oder mittels welchem das den Befestigungsfortsatz aufweisenden Rührblatt an dem Rührblattträger und insbesondere an einem Trägerelement des Rührblattträgers fixierbar ist. Die Ausnehmung verläuft insbesondere zumindest im Wesentlichen senkrecht zu einer Wirkfläche des Rührblatts. Vorzugsweise ist das Rührblatt in einer Ausbildung mit einer Ausnehmung in einem Schaufelelement frei von Befestigungsfortsätzen. Hierdurch kann eine vorteilhaft einfache und/oder kostengünstige Befestigung der einzelnen Rührblätter erreicht werden. Ferner kann ein Montageaufwand zum Austausch einzelner Rührblätter vorteilhaft reduziert werden. Ferner kann eine vorteilhaft einfache Rührblattgeometrie erreicht werden.

Des Weiteren wird vorgeschlagen, dass die Rührblätter und der Rührblattträger derart ausgestaltet sind, dass in einem montierten Zustand, insbesondere während eines Rührbetriebs, Kraftflüsse von den Rührblättern in den Rührblattträger stets zumindest im Wesentlichen senkrecht zu einer Kontaktfläche zwischen dem jeweiligen Rührblatt und dem Rührblattträger verlaufen. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Hierdurch kann vorteilhaft erreicht werden, dass die Rührblätter insbesondere in einem Kontaktbereich mit dem Rührblattträger vorwiegend eine Druckbelastung erfahren und eine Zugbelastung zumindest weitgehend vermieden wird. Hierdurch können insbesondere durch Zugbelastungen verursachte Beschädigungen keramischer Rührblätter vermieden werden.

Ferner wird vorgeschlagen, dass eine Wirkfläche der Rührblätter in dem montierten Zustand zumindest im Wesentlichen senkrecht zu einer Rotationsebene des Rührblattträgers ausgerichtet ist. Der Ausdruck "im Wesentlichen senkrecht" soll hier insbesondere eine Ausrichtung einer Richtung relativ zu einer Bezugsrichtung definieren, wobei die Richtung und die Bezugsrichtung, insbesondere in einer Ebene betrachtet, einen Winkel von 90° einschließen und der Winkel eine maximale Abweichung von insbesondere kleiner als 8°, vorteilhaft kleiner als 5° und besonders vorteilhaft kleiner als 2° aufweist. Hierdurch kann erreicht werden, dass die Rührorganvorrichtung einen vorteilhaft hohen Leistungsbeiwert aufweist, wodurch die Rührorganvorrichtung insbesondere im Vergleich zu anders ausgebildeten Rührorganvorrichtungen bei gleichem Rührorgandurchmesser und gleicher Umfangsgeschwindigkeit einen vorteilhaft höheren Leistungseintrag aufweist.

Ferner wird ein Rührwerk mit zumindest einer Antriebseinheit, zumindest einer Rührwelle und zumindest einer mittels der Rührwelle antreibbaren Rührorganvorrichtung vorgeschlagen. Hierdurch kann ein Rührwerk mit einer vorteilhaftverbesserten Standzeit und vorteilhaft vereinfachter Wartbarkeit bereitgestellt werden.

Ferner wird ein POX-Autoklav mit zumindest einem Rührwerk vorgeschlagen. Der POX-Autoklav ist insbesondere zu einer Erzaufbereitung vorgesehen. Der POX-Autoklav umfasst zumindest einen, insbesondere horizontal angeordneten Behälter, insbesondere einem Druckbehälter, insbesondere zu einer Aufnahme eines abrasiven Mediums. Eine Rührwelle des Rührwerks ist vorzugsweise senkrecht zu einer, insbesondere horizontal angeordneten Behälterachse und/oder dem Behälter angeordnet ist. Insbesondere kann der POX-Autoklav auch mehrere Rührwerke umfassen, wobei zumindest zwei und/oder zumindest drei Rührwerke, jeweils nebeneinander angeordnet sein können. Ferner können insbesondere zwischen den jeweiligen Rührwerken, insbesondere teildurchlässige, insbesondere mediumdurchlässige, insbesondere horizontal und/oder vertikal angeordnete Trennwände angeordnet sein, wodurch insbesondere ein kontinuierlicher Rührprozess erreicht werden kann. Das System kann insbesondere zumindest eine Trennwand und/oder das, insbesondere in dem Behälter befindliche, abrasive Medium umfassen. Hierdurch kann insbesondere ein, insbesondere im Hinblick auf Verschleiß, optimierter und langlebiger POX-Autoklav, insbesondere zur Erzaufbereitung, bereitgestellt werden mit verbesserten Eigenschaften hinsichtlich einer Standzeit, eines Wartungs- und/oder eines Austauschintervalls.

Die Rührorganvorrichtung soll hierbei nicht auf die oben beschriebene Anwendung und Ausführungsform beschränkt sein. Insbesondere kann die Rührorganvorrichtung zu einer Erfüllung einer hierin beschriebenen Funktionsweise eine von einer hierin genannten Anzahl von einzelnen Elementen, Bauteilen und Einheiten abweichende Anzahl aufweisen.

### Zeichnungen

Weitere Vorteile ergeben sich aus der folgenden Zeichnungsbeschreibung. In den Zeichnungen sind drei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein als Radialrührer ausgebildete Rührorganvorrichtung in einer perspektivischen Darstellung,
- Fig. 2: ein Rührblatt einer Rührorganvorrichtung,
- Fig. 3: einen Ausschnitt eines Rührblattträgers mit montiertem Rührblatt gemäß Figur 2,
- Fig. 4: eine Schnittdarstellung des Rührblattträgers mit montiertem Rührblatt aus Figur 3,
- Fig. 5: ein alternatives Rührblatt einer Rührorganvorrichtung,
- Fig. 6: einen Ausschnitt eines Rührblattträgers mit montiertem Rührblatt gemäß Figur 5,
- Fig. 7: eine alternative Ausführung einer Rührorganvorrichtung,
- Fig. 8: einen Ausschnitt eines Rührblattträgers mit montiertem Rührblatt gemäß Figur 7 und
- Fig. 9: einen POX-Autoklav mit fünf Rührwerken, welche jeweils eine Rührorganvorrichtung gemäß einer der Figuren 1 bis 8 aufweisen.

### Beschreibung der Ausführungsbeispiele

Figur 1 zeigt beispielhaft eine als Radialrührer ausgebildete Rührorganvorrichtung 10 in einem montierten Zustand in einer perspektivischen Darstellung. Die Rührorganvorrichtung 10 umfasst einen metallischen Rührblattträger 12. Im vorliegenden Fall besteht der Rührblattträger 12 beispielsweise aus Titan vom Grade 12. Ferner umfasst die Rührorganvorrichtung 10 eine Mehrzahl von Rührblättern 14, welche mit dem Rührblattträger 12 verbunden sind. Die Rührblätter 14 bestehen aus einem nichtmetallischen Werkstoff. Vorzugsweise bestehen die Rührblätter 14 aus einem keramischen Werkstoff, vorteilhaft einer Nichtoxidkeramik, wie beispielsweise Siliziumnitrid oder Siliziumcarbid. Die Rührblätter 14 sind in Umfangsrichtung an dem Rührblattträger 12 angeordnet. Beispielhaft sind in der gezeigten Ausführung acht Rührblätter 14 dargestellt, eine hiervon abweichende Anzahl ist jedoch ebenso denkbar. Die Rührorganvorrichtung 10 weist ferner eine an dem Rührblattträger 12 angeordnete Rührorgannabe 52 auf. Die Rührorgannabe 52 ist dazu vorgesehen, in zumindest einem Betriebszustand eine Rührwelle 48 aufzunehmen. Die Rührorgannabe 52 ist dazu vorgesehen, die Rührorganvorrichtung 10 axial an der Rührwelle 48 anzubringen. Eine Ausrichtung der Rührwelle 48 definiert eine Drehachse 20 der Rührorganvorrichtung 10. Die Rührblätter 14 sind in dem dargestellten montierten Zustand derart an dem Rührblattträger 12 angeordnet, dass eine Wirkfläche 40 der Rührblätter 14 jeweils senkrecht zu einer Rotationsebene 42 des Rührblattträgers 12 ausgerichtet ist.

Figur 2 zeigt eine Ausführung eines Rührblatts 14a. Das Rührblatt 14a weist ein Schaufelelement 26a und einen Befestigungsfortsatz 28a auf, welcher einstückig mit dem Schaufelelement 26a ausgebildet ist. Figur 3 zeigt einen Ausschnitt des Rührblattträgers 12a mit einem montierten Rührblatt 14a in einer Draufsicht. Der Rührblattträger 12a weist in dem dargestellten Ausschnitt eine Ausnehmung 16a auf, welche dazu vorgesehen ist, das Rührblatt 14a teilweise aufzunehmen. Die Ausnehmung 16a weist dabei einen Teilbereich 18a auf, welcher parallel zu der Drehachse 20a des Rührblattträgers 12a betrachtet durchgängig ausgebildet ist. Der Rührblattträger 12a weist eine Anzahl von identischen Ausnehmungen 16a auf, welche einer Anzahl von zu montierenden Rührblättern 14a entspricht. Figur 4 zeigt eine Schnittdarstellung entlang der Schnittlinie III-III. Der Rührblattträger 12a weist in dieser Ausführung zwei zueinander korrespondierende scheibenförmige Trägerelemente 22a, 24a auf, welche dazu vorgesehen sind, in einem montierten Zustand den Befestigungsfortsatz 28a der Rührblätter 14a zwischen den Trägerelementen 22a, 24a aufzunehmen. Dazu bilden die Trägerelemente 22a, 24a einen zu dem Befestigungsfortsatz 28a korrespondierenden Bereich 56a aus, in welchem der Befestigungsfortsatz 28a in einem montierten Zustand kraftschlüssig und formschlüssig fixiert ist. Während der Befestigungsfortsatz 28a zwischen den scheibenförmigen Trägerelementen 22a, 24a angeordnet ist, ragt das Schaufelelement 26a beidseitig über den Rührblattträger 12a hinaus. In dem montierten Zustand sind die Trägerelemente 22a, 24a mittels Befestigungsmitteln 58a miteinander verbunden. Bei gelösten Befestigungsmitteln 58a sind die Rührblätter 14a von dem Rührblattträger 12a entfernbar, wodurch die Rührblätter 14a lösbar mit dem Rührblattträger 12a verbunden sind. Dies ermöglicht, beispielsweise im Verschleißfall, einen einfachen Austausch von einzelnen oder allen Rührblättern 14a.

Die Rührblätter 14a und der Rührblattträger 12a sind derart ausgestaltet, dass in einem montierten Zustand Kraftflüsse 60a von den Rührblättern 14a in die Befestigungsfortsätze 28a der Rührblätter 14a stets, insbesondere während eines Rührbetriebs, senkrecht verlaufen. So kann erreicht werden, dass die Rührblätter 14a insbesondere während eines Rührbetriebs eine Druckbelastung erfahren, während Zugbelastungen zumindest weitgehenden vermieden werden.

In den Figuren 5 bis 8 sind weitere Ausführungsbeispiele der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 2 bis 4, verwiesen werden kann. Zur Unterscheidung der Ausführungsbeispiele ist der Buchstabe a den Bezugszeichen des Ausführungsbeispiels in der Figur 2 bis 4 nachgestellt. In den Ausführungsbeispielen der Figuren 5 bis 8 ist der Buchstabe a durch die Buchstaben b und c ersetzt.

Figur 5 zeigt eine alternative Ausführung eines Rührblatts 14b. Das Rührblatt 14b weist ein Schaufelelement 26b und einen Befestigungsfortsatz 28b auf, welcher einstückig mit dem Schaufelelement 26b ausgebildet ist. Der Befestigungsfortsatz 28b weist Ausnehmungen 30b auf, welche zu einer Aufnahme von Befestigungselementen 32b vorgesehen sind. Figur 6 zeigt einen Ausschnitt des Rührblattträgers 12b mit einem montierten Rührblatt 14b in einer Draufsicht. Der Rührblattträger 12b weist in dem dargestellten Ausschnitt eine Ausnehmung 16b auf, welche dazu vorgesehen ist, das Rührblatt 14b teilweise aufzunehmen. Die Ausnehmung 16b weist dabei einen Teilbereich 18b auf, welcher parallel zu der Drehachse 20b des Rührblattträgers 12b betrachtet durchgängig ausgebildet ist. Der Rührblattträger 12b weist eine Anzahl von identischen Ausnehmungen 16b auf, welche einer Anzahl von zu montierenden Rührblättern 14b entspricht. Das Rührblatt 14b ist mittels Befestigungselementen 32b, welche durch die Ausnehmungen 30b des Befestigungsfortsatzes 28b hindurchgeführt sind, lösbar mit dem Rührblattträgers 12b verbunden. Dabei liegt der Befestigungsfortsatz 28b auf einer Oberfläche eines scheibenförmigen Trägerelements 22b des Rührblattträgers 12b auf, während das Schaufelelement 26b beidseitig über den Rührblattträger 12b hinausragt. Durch ein Lösen der Befestigungselemente 32b kann, beispielsweise im Verschleißfall, ein einfacher Austausch von einzelnen Rührblättern 14b erfolgen.

Die Rührblätter 14b und der Rührblattträger 12b sind derart ausgestaltet, dass in einem montierten Zustand Kraftflüsse 60b von den Rührblättern 14b in die Befestigungsfortsätze 28b der Rührblätter 14b stets, insbesondere während eines Rührbetriebs, senkrecht verlaufen. So kann erreicht werden, dass die Rührblätter 14a insbesondere während eines Rührbetriebs eine Druckbelastung erfahren, während Zugbelastungen zumindest weitgehenden vermieden werden.

Figur 7 zeigt eine alternative Ausgestaltung einer Rührorganvorrichtung 10c. Die Rührorganvorrichtung 10c weist einen metallischen Rührblattträger 12c und eine Mehrzahl von keramischen Rührblättern 14c auf, welche mit dem Rührblattträger 12c verbunden sind. Zur Verdeutlichung des Aufbaus sind hier lediglich sechs von möglichen acht Rührblättern 14c in einem montierten Zustand dargestellt. Der Rührblattträger 12c weist ein scheibenförmiges Trägerelement 22c auf. Ferner weist der Rührblattträger 12c in Umfangsrichtung angeordnete Ausnehmungen 16c auf, welche dazu vorgesehen sind die Rührblätter 14c teilweise aufzunehmen. Figur 8 zeigt einen Ausschnitt des Rührblattträgers 12c mit einem in einer der Ausnehmungen 16c montierten Rührblatt 14c in einer Draufsicht. Die Ausnehmung 16c ist dreieckig ausgeführt, wobei eine Seite 62c der Ausnehmung 16c einer Außenkontur des Rührblatts 14c entspricht. Zur Befestigung des Rührblatts 14c an dem Rührblattträger 12c, weist ein Schaufelelement 26c des Rührblatts 14c Ausnehmungen 34c zur Aufnahme von Befestigungselementen 36c, beispielsweise Schrauben, auf. In einem montierten Zustand ist das Rührblatt 14c mittels der Befestigungselemente 36c lösbar mit dem Rührblattträger 12c verbunden, wobei das Rührblatt 14c an einer von der Seite 62c der Ausnehmung 16c, welche der Außenkontur des Rührblatts 14c entspricht, gebildeten Kontaktfläche 38c anliegt.

Die Rührblätter 14c und der Rührblattträger 12c sind derart ausgestaltet, dass in einem montierten Zustand Kraftflüsse 60c von den Rührblättern 14c in den Rührblattträger 12c stets, insbesondere während eines Rührbetriebs, senkrecht zu der Kontaktfläche 38c zwischen dem jeweiligen Rührblatt 14c und dem Rührblattträger 12c verlaufen. So kann erreicht werden, dass die Rührblätter 14c insbesondere während eines Rührbetriebs eine Druckbelastung erfahren, während Zugbelastungen zumindest weitgehend vermieden werden.

Figur 9 zeigt einen beispielhaften POX-Autoklav 50 mit einem horizontal angeordneten Behälter 64 und mehreren in dem Behälter 64 angeordneten Rührwerken 44. Die Rührwerke 44 umfassen jeweils eine Antriebseinheit 46, eine Rührwelle 48 und eine mittels der Rührwelle 48 antreibbare Rührorganvorrichtung 10a, 10b, 10c. Der Behälter 64 ist im vorliegenden Fall durch Trennwände 66 in vier Behälterbereiche unterteilt. Die Rührwerke 44 sind im vorliegenden Fall identisch ausgebildet. Die Rührwerke 44 sind derart in dem Behälter 64 angeordnet, dass die jeweilige Drehachse 20 senkrecht zu einer horizontal angeordneten Behälterachse angeordnet ist. Im vorliegenden Fall umfasst das System fünf Rührwerke 44. In einem ersten Behälterbereich 70 sind zwei Rührwerke 44 der fünf Rührwerke 44 angeordnet. In den weiteren Behälterbereichen ist jeweils eine weiteres Rührwerk 44 angeordnet. In einem Betriebszustand befindet sich in dem Behälter 64 ein abrasives Medium. Das abrasive Medium ist im vorliegenden Fall als eine Suspension mit einer hohen Feststoffbeladung ausgebildet. Ferner weißt der POX-Autoklav 50 beispielhaft zwei Begasungslanzen 68 auf, welche in dem ersten Behälterbereich 70 angeordnet sind. Die Begasungslanzen 68 sind dazu vorgesehen, dem abrasiven Medium in dem ersten Behälterbereich 70 Sauerstoff zuzuführen. Alternativ ist auch denkbar, eine unterschiedliche Anzahl und/oder unterschiedlich angeordnete und/oder unterschiedlich ausgebildete Rührorgane, welche insbesondere eine erfindungsgemäße Rührorganvorrichtung aufweisen können, in einem Behälter anzuordnen.

## Patentansprüche

1. Rührorganvorrichtung mit wenigstens einem zumindest im Wesentlichen metallischen Rührblattträger (12a; 12b; 12c) und einer Mehrzahl von Rührblättern (14a; 14b; 14c), welche mit dem Rührblattträger (12a; 12b; 12c) verbunden sind, wobei die Rührblätter (14a; 14b; 14c) zumindest im Wesentlichen aus einem nichtmetallischen Werkstoff bestehen, wobei der nichtmetallische Werkstoff ein keramischer Werkstoff ist, wobei die Rührblätter (14a; 14b; 14c) lösbar mit dem Rührblattträger (12a; 12b; 12c) verbunden sind, wobei eine mechanische und zwar eine kraftschlüssige und/oder formschlüssige Verbindung zwischen den Rührblättern (14a; 14b; 14c) und dem Rührblattträger (12a; 12b; 12c) beschädigungsfrei und/oder zerstörungsfrei aufhebbar und/oder herstellbar ist und wobei der Rührblattträger (12a; 12b; 12c) zumindest eine Ausnehmung (16a; 16b; 16c) aufweist, die dazu vorgesehen ist, zumindest eines der Rührblätter (14a; 14b; 14c) wenigstens teilweise aufzunehmen, **dadurch gekennzeichnet, dass** die Ausnehmung (16a; 16b; 16c) zumindest einen Teilbereich (18a; 18b; 18c) aufweist, welcher parallel zu einer Drehachse (20a; 20b; 20c) des Rührblattträgers (12a; 12b; 12c) betrachtet durchgängig ausgebildet ist.

2. Rührorganvorrichtung nach Anspruch 1, **dadurch gekennzeichnet, dass** der Rührblattträger (12a; 12b; 12c) zumindest ein Trägerelement (22a; 22b; 22c) aufweist, welches zumindest im Wesentlichen scheibenförmig ausgebildet ist.

3. Rührorganvorrichtung nach Anspruch 2, **dadurch gekennzeichnet, dass** der Rührblattträger (12a) zumindest zwei zueinander korrespondierend ausgebildete scheibenförmige Trägerelemente (22a, 24a) aufweist, welche dazu vorgesehen sind, in einem montierten Zustand die Rührblätter (14a) zumindest teilweise in einem Bereich (56a) zwischen den Trägerelementen (22a, 24a) aufzunehmen.

4. Rührorganvorrichtung nach einem der vorhergehenden Ansprüche,
**dadurch gekennzeichnet, dass** die Rührblätter (14a; 14b) zumindest ein Schaufelelement (26a; 26b) und zumindest einen Befestigungsfortsatz (28a; 28b) aufweisen, welcher einstückig mit dem Schaufelelement (26a; 26b) verbunden ist.

5. Rührorganvorrichtung nach Anspruch 4, **dadurch gekennzeichnet, dass** der Befestigungsfortsatz (28b) zumindest eine Ausnehmung (30b) aufweist, welche zu einer Aufnahme zumindest eines Befestigungselements (32b) vorgesehen ist.

6. Rührorganvorrichtung nach einem der vorhergehenden Ansprüche,
**dadurch gekennzeichnet, dass** das Schaufelelement (26c) zumindest eine Ausnehmung (34c) aufweist, welche zu einer Aufnahme zumindest eines Befestigungselements (36c) vorgesehen ist.

7. Rührorganvorrichtung nach einem der vorhergehenden Ansprüche,
**dadurch gekennzeichnet, dass** die Rührblätter (14a; 14b; 14c) und der Rührblattträger (12a; 12b; 12c) derart ausgestaltet sind, dass in einem montierten Zustand Kraftflüsse (60a; 60b; 60c) von den Rührblättern (14a; 14b; 14c) in den Rührblattträger (12a; 12b; 12c) stets zumindest im Wesentlichen senkrecht zu einer Kontaktfläche (38a; 38b; 38c) zwischen dem jeweiligen Rührblatt (14a; 14b; 14c) und dem Rührblattträger (12a; 12b; 12c) verlaufen und/oder stets zumindest im Wesentlichen senkrecht von den Rührblättern (14a; 14b; 14c) in den Befestigungsfortsatz (28a; 28b) verlaufen.

8. Rührorganvorrichtung nach einem der vorhergehenden Ansprüche,
**dadurch gekennzeichnet, dass** eine Wirkfläche (40a; 40b; 40c) der Rührblätter (14a; 14b; 14c) in dem montierten Zustand zumindest im Wesentlichen senkrecht zu einer Rotationsebene (42a; 42b; 42c) des Rührblattträgers (12a; 12b; 12c) ausgerichtet ist.

9. Rührwerk mit zumindest einer Antriebseinheit (46) zumindest einer Rührwelle (48) und zumindest einer mittels der Rührwelle (48) antreibbaren Rührorganvorrichtung (10a; 10b; 10c) nach einem der vorhergehenden Ansprüche.

10. POX-Autoklav mit zumindest einem Rührwerk (44) nach Anspruch 9.

## Claims

1. Stirring device with at least one at least substantially metallic stirring blade carrier (12a; 12b; 12c) and with a plurality of stirring blades (14a; 14b; 14c), which are connected to the stirring blade carrier (12a; 12b; 12c),
wherein the stirring blades (14a; 14b; 14c) are at least substantially made of a non-metallic material, wherein the non-metallic material is a ceramic material, wherein the stirring blades (14a; 14b; 14b) are releasably connected with the stirring blade carrier (12a; 12b; 12c),
wherein a mechanical connection, namely a negative-fit and/or positive-fit connection between the stirring blades (14a; 14b; 14c) and the stirring blade carrier (12a; 12b; 12c) is releasable and/or establishable in a damage-free and/or nondestructive manner and
wherein the stirring blade carrier (12a; 12b; 12c) comprises at least one recess (16a; 16b; 16c) that is configured to at least partially accommodate at least one of the stirring blades (14a; 14b; 14c),
**characterised in that** the recess (16a; 16b; 16c) comprises at least one partial region (18a; 18b; 18c) that is realized in a continuous fashion when viewed parallel to a rotational axis (20a; 20b; 20c) of the stirring blade carrier (12a; 12b; 12c).

2. Stirring device according to claim 1, **characterised in that** the stirring blade carrier (12a; 12b; 12c) comprises at least one carrier element (22a; 22b; 22c), which is implemented at least substantially disc-shaped.

3. Stirring device according to claim 2, **characterised in that** the stirring blade carrier (12a) comprises at least two disc-shaped carrier elements (22a, 24a), which are embodied corresponding to each other and are configured to accommodate, in a mounted state, the stirring blades (14a) at least partially in a region between the carrier elements (22a, 24a).

4. Stirring device according to one of the preceding claims, **characterised in that** the stirring blades (14a; 14b) comprise at least one blade element (26a; 26b) and at least one fixation protrusion (28a; 28b), which is connected to the blade element (26a; 26b) in a one-part implementation.

5. Stirring device according to claim 4, **characterised in that** the fixation protrusion (28b) has at least one recess (30b) that is configured for an accommodation of at least one fixation element (32b).

6. Stirring device according to one of the preceding claims, **characterised in that** the blade element (26c) has at least one recess (34c) that is configured for an accommodation of at least one fixation element (36c).

7. Stirring device according to one of the preceding claims, **characterised in that** the stirring blades (14a; 14b; 14c) and the stirring blade carrier (12a; 12b; 12c) are implemented in such a way that, in a mounted state, force flows (60a; 60b; 60c) from the stirring blades (14a; 14b; 14c) into the stirring blade carrier (12a; 12b; 12c) always go at least substantially perpendicularly to a contact surface (38a; 38b; 38c) between the respective stirring blade (14a; 14b; 14c) and the stirring blade carrier (12a; 12b; 12c) and/or always go at least substantially perpendicularly from the stirring blades (14a; 14b; 14c) into the fixation protrusion (28a; 28b).

8. Stirring device according to one of the preceding claims, **characterised in that** an effective surface (40a; 40b; 40c) of the stirring blades (14a; 14b; 14c) is in the mounted state oriented at least substantially perpendicularly to a rotational plane (42a; 42b; 42c) of the stirring blade carrier (12a; 12b; 12c).

9. Stirring agitator with at least one drive unit (46), at least one stirring shaft (48) and at least one stirring device (10a; 10b; 10c) according to one of the preceding claims, which is drivable by means of the stirring shaft (48).

10. POX autoclave with at least one stirring agitator (44) according to claim 9.

## Revendications

1. Dispositif d'organe d'agitation avec au moins un porteur d'ailettes agitatrices (12a ; 12b ; 12c) au moins sensiblement métallique et avec une pluralité des ailettes agitatrices (14a ; 14b ; 14c) raccordées au porteur d'ailettes agitatrices (12a ; 12b ; 12c),
où les ailettes agitatrices (14a ; 14b ; 14c) sont réalisées au moins sensiblement d'un matériau non-métallique, le matériau non-métallique étant un matériau céramique,
où les ailettes agitatrices (14a ; 14b ; 14c) sont raccordées relâchablement au porteur d'ailettes agitatrices (12a ; 12b ; 12c),
où un raccordement mécanique, notamment un raccordement par liaison de force et/ou par liaison de forme, entre les ailettes agitatrices (14a ; 14b ; 14c) et le porteur d'ailettes agitatrices (12a ; 12b ; 12c) peut être relevée et/ou établie sans dommage et/ou sans destruction et
où le porteur d'ailettes agitatrices (12a ; 12b ; 12c) comporte au moins une échancrure (16a ; 16b ; 16c) prévue pour accommoder au moins une des ailettes agitatrices (14a ; 14b ; 14c) au moins partiellement,
**caractérisé en ce que** l'échancrure (16a ; 16b ; 16c) ait au moins une zone partielle (18a ; 18b ; 18c), qui est réalisée, vue en parallèle à un axe rotatif (20a ; 20b ; 20c) du porteur d'ailettes agitatrices (12a ; 12b ; 12c), de façon continue.

2. Dispositif d'organe d'agitation selon la revendication 1, **caractérisé en ce que** le porteur d'ailettes agitatrices (12a ; 12b ; 12c) comporte au moins un élément porteur (22a ; 22b ; 22c), qui est réalisé au moins sensiblement en forme de disque.

3. Dispositif d'organe d'agitation selon la revendication 2, **caractérisé en ce que** le porteur d'ailettes agitatrices (12a) comporte au moins deux éléments porteurs en forme de disque (22a, 24a), qui sont réalisés correspondants l'un à l'autre et sont prévus pour accommoder, en état monté, les ailettes agitatrices (14a) au moins partiellement dans une région (56a) entre les éléments porteurs (22a, 24a).

4. Dispositif d'organe d'agitation selon l'une quelconque des revendications précédentes, **caractérisé en ce que** les ailettes agitatrices (14a ; 14b) comportent au moins un élément d'aube (26a ; 26b) et au moins une projection de fixation (28a ; 28b), qui est raccordée avec l'élément d'aube (26a ; 26b) intégralement.

5. Dispositif d'organe d'agitation selon la revendication 4, **caractérisé en ce que** la projection de fixation (28b) comporte au moins une échancrure (30b), qui est prévue pour une accommodation d'au moins un élément de fixation (32b).

6. Dispositif d'organe d'agitation selon l'une quelconque des revendications précédentes, **caractérisé en ce que** l'élément d'aube (26c) comporte au moins une échancrure (34c), qui est prévue pour une accommodation d'au moins un élément de fixation (36c).

7. Dispositif d'organe d'agitation selon l'une quelconque des revendications précédentes, **caractérisé en ce que** les ailettes agitatrices (14a ; 14b ; 14c) et le porteur d'ailettes agitatrices (12a ; 12b ; 12c) sont implémentés de telle manière que des flux de force (60a ; 60b ; 60c) passent, en état monté, sortant des ailettes agitatrices (14a ; 14b ; 14c) dans le porteur d'ailettes agitatrices (12a ; 12b ; 12c) toujours au moins sensiblement perpendiculairement à une surface de contact (38a ; 38b ; 38c) entre l'ailette agitatrice respective (14a ; 14b ; 14c) et le porteur d'ailettes agitatrices (12a ; 12b ; 12c) et/ou passent toujours au moins sensiblement perpendiculairement des ailettes agitatrices (14a ; 14b ; 14c) dans la projection de fixation (28a ; 28b).

8. Dispositif d'organe d'agitation selon l'une quelconque des revendications précédentes, **caractérisé en ce qu'**en état monté, une surface opérative (40a ; 40b ; 40c) des ailettes agitatrices (14a ; 14b ; 14c) est, orientée au moins sensiblement perpendiculairement à un plan rotatif (42a ; 42b ; 42c) du porteur d'ailettes agitatrices (12a ; 12b ; 12c).

9. Agitateur avec au moins une unité d'entraînement (46), au moins un arbre d'agitation (48) et au moins un dispositif d'organe d'agitation (10a ; 10b ; 10c) selon l'une quelconque des revendications précédentes, ledit dispositif d'organe d'agitation (10a ; 10b ; 10c) étant entraînable par le biais de l'arbre d'agitation (48).

10. Autoclave POX [oxydation sous pression] avec au moins un agitateur (44) selon la revendication 9.
